# EUROPÄISCHE PATENTSCHRIFT

(11) **EP 1 417 900 B1**
(45) Veröffentlichungstag und Bekanntmachung des Hinweises auf die Patenterteilung: **21.11.2007**
(21) Anmeldenummer: 03025209.2
(22) Anmeldetag: 04.11.2003
(51) Int. Cl.: A41D 13/01

(54) **Schutzbekleidung für den Einsatz bei Verkehrsunfällen**
Protective garment to be used in case of traffic accidents
Vêtement de protection destiné à être utilisé dans le cas d'accidents de la route

(30) Priorität: 06.11.2002 DE 10252039
(43) Veröffentlichungstag der Anmeldung: 12.05.2004
(73) Patentinhaber: progenial GmbH, 48712 Gescher (DE)
(72) Erfinder: Gegenheimer, Christiane, 76149 Karlsruhe (DE)
(74) Vertreter: Petersen, Frank

(56) Entgegenhaltungen:
- EP-A- 0 276 498
- WO-A-00/57736
- DE-A- 2 153 187
- DE-C- 3 345 243
- DE-C- 10 107 203
- DE-U- 9 401 183
- DE-U- 29 715 347
- FR-A- 2 496 419
- GB-A- 2 351 651
- PATENT ABSTRACTS OF JAPAN vol. 2000, no. 04, 31. August 2000 (2000-08-31) -& JP 2000 017507 A (KURABO IND LTD), 18. Januar 2000 (2000-01-18)

## Beschreibung

Die Erfindung betrifft eine Schutzbekleidung für den Einsatz bei Verkehrsunfällen, mit einem Signalelemente aufweisenden Oberkörperabschnitt, der den Oberkörper eines Helfers zumindest teilweise bedeckt, mit den Merkmalen des Oberbegriffs des beigefügten Hauptanspruches.

Verkehrsunfälle geschehen häufig bei schlechten Sichtverhältnissen wie bei Nacht oder bei schlechtem Wetter. Dies bedeutet, dass auch an eine Unfallstelle kommende Ersthelfer aufgrund der schlechten Sichtverhältnisse durch nachfolgenden Verkehr gefährdet sind. In diesem Zusammenhang wurde bereits vorgeschlagen, für derartige Notfälle eine Schutzweste im Fahrzeug mitzuführen, die von einem Fahrzeuginsassen bei seiner Tätigkeit als Ersthelfer getragen werden kann. Derartige Schutzwesten sind aus signalfarbenem Material, insbesondere einem leuchtend orange und werden außerdem noch mit lichtreflektierendem Material besetzt. Dadurch wird ein Ersthelfer, der eine derartige Weste trägt, leichter für den nachfolgenden Verkehr erkennbar und seine Gefährdung wird herabgesetzt. Westen dieser Art sind beispielsweise bekannt aus der WO-00/57736-A1, der DE-297 15 347-U1, der JP-2000/017507-A1, der DE-101 07 203-C1, der GB-2 351 651-A oder der EP-0 276 498-A1.

Es hat sich aber herausgestellt, dass damit zwar eine Hemmschwelle beseitigt wird, an einer Unfallstelle Erste Hilfe zu leisten. Es ist aber weiterhin noch die Problematik, dass eine an eine Unfallstelle kommende Person befürchtet, sich als Ersthelfer beim Leisten von Erster Hilfe zu beschmutzen oder zu infizieren.

Ein erster Schritt, um auch diese Hemmschwelle zu beseitigen, ist das Vorsehen von sogenannten "Aids-Handschuhen" in jedem Verbandkasten. Aber auch damit wird die Angst eines Ersthelfers, sich zu beschmutzen, nicht vollständig überwunden.

Um eine Schutzbekleidung wie oben angegeben weiterzuentwickeln, damit ein Ersthelfer, der diese Schutzbekleidung trägt, auch vor einer Beschmutzung geschützt wird, ist an dem Oberkörperabschnitt zumindest an seiner Vorderseite eine nach unten reichende Verlängerung angebracht. Solche Verlängerungen sind beispielsweise bei Ponchos bekannt, z.B. FR-2 496 419-A1 oder DE-33 45 243-C1.

Durch diese Verlängerung erzielt man eine Art Schürze, wodurch die Bekleidung eines Ersthelfers sicher vor Verschmutzung geschützt wird, wenn Erste Hilfe geleistet wird. Gleichzeitig wird durch den Signalelemente aufweisenden Oberkörperabschnitt aber weiterhin die optische Wahrnehmbarkeit des Ersthelfers gewährleistet und damit für diesen die gewünschte erhöhte Sicherheit

Außerdem ist der Oberkörperabschnitt mit Ärmeln etc. jackenförmig ausgebildet und die Verlängerung läuft einen Mantel bildend an diesem jackenförmigen Oberkörperabschnitt um.

Auf diese Weise wird für einen Ersthelfer auch noch ein zusätzlicher Wetterschutz gewährleistet und auch die Gefahr einer Bekleidungsverschmutzung wird weiter verringert.

Da es sich bei einer derartigen Schutzbekleidung vorzugsweise um ein sogenanntes Einwegprodukt handeln soll, das in großen Stückzahlen herzustellen und in jedem Fahrzeug mitzuführen ist, ergibt sich das Problem, dass normalerweise für unterschiedlich große Personen unterschiedlich große Schützbekleidungen vorzusehen sind.

Um hier eine Anpassbarkeit der Schutzbekleidung an eine sie tragende Person zu erreichen, wird vorgeschlagen, eine im wesentlichen quer verlaufende Weitenverstellung im unteren Bereich des Oberkörperabschnittes vorzusehen.

Hierfür kann sowohl ein Gummizug verwandt werden als auch entsprechende Knopf- oder Druckknopfanordnungen bzw. wiederum Haftband.

Eine erfindungsgemäße Ausführungsform weist auch entsprechende Möglichkeiten der Längenverstellung im Oberarmbereich des Oberkörperabschnittes auf. Hierbei wird insbesondere vorgeschlagen, einen um den Oberarm umlaufenden Gummizug zu verwenden, unter den eine überflüssige Länge des Ärmels eingeschlagen werden kann, so dass der Ärmel auf eine gewünschte Länge einzustellen ist.

Bei einer weiter bevorzugten Ausführungsform ist weiterhin der Ärmel am Handgelenkbereich mit einem weitenverstellbaren. Bündchen versehen. Hier kann beispielsweise ein Gummizug verwandt werden als aber auch wiederum entsprechende Konstruktionen mit (Druck-)Knöpfen oder Haftband.

Um den Träger eines derartigen Schutzmantels vor Wetter zu schützen, weist der Mantel vorzugsweise auch noch eine angesetzte Kapuze auf. Diese kann um das Gesicht herum mit einem Kordel- oder wiederum einem Gummizug versehen sein.

Bei einem Mantel ist die besondere Problematik, dass er eine Stolperfalle darstellen kann, falls er für eine ihn tragende Person zu lang ist. Dies stellt eine zusätzliche Gefährdung eines Helfers där.

Um hier eine Anpassbarkeit der Schutzbekleidung an eine sie tragende Person zu erreichen, wird vorgeschlagen, die vorgesehene Verlängerung mit wenigstens einem unteren abtrennbaren Abschnitt zu versehen. Durch Abtrennung dieses Abschnittes wird eine Schutzbekleidung entsprechend verkürzt und kann somit keine Stolperfalle mehr bilden.

Es ist dabei auch im Rahmen der Erfindung, mehrere untereinander angeordnete abtrennbare Abschnitte vorzusehen. Damit kann auch eine stufenweise Anpassung des Mantels an unterschiedliche Zwischengrößen bzw. -längen erreicht werden.

Vorteilhafterweise ist der Abschnitt dabei über eine Perforation abtrennbar. Dies ist eine preiswerte und funktionssichere Möglichkeit.

Grundsätzlich sind aber auch andere Abtrertnmäglichkeiten denkbar. Hier sind insbesondere Reißverschlüsse, Druckknöpfe oder auch ein Haftband ("Klettband") denkbar.

Eine besonders bevorzugte Ausführungsform eines erfindungsgemäßen Schutzmantels hat sowohl auf den Ärmelaußenseiten als auch entlang der Körperseiten lichtreflektierende Streifen. Diese von der Seite zu erkennenden, entlang des Körpers verlaufenden Reflektionsstreifen geben insbesondere bei einer seitlichen Anstrahlung deutlich die Körperhaltung der den Schutzmantel tragenden Person wieder. Hierdurch kann von dem Führer eines sich nähernden Fahrzeugs sehr schnell erkannt werden, in welcher Position eine den Schutzmantel tragende Person ist bzw. welche Bewegung sie zur Zeit oder aber auch als nächstes ausführen wird. Hierdurch kann eine erhebliche Erhöhung der Sicherheit der die Schutzbekleidung tragenden Person erreicht werden.

Weitere Vorteile und Merkmale der Erfindung ergeben sich aus der nachfolgenden Beschreibung eines Ausführungsbeispiels. Dabei zeigt
- Figur 1: die Vorderansicht einer erfindungsgemäßen Schutzbekleidung

In Figur 1 erkennt man die Vorderansicht einer Schutzbekleidung für den Einsatz bei Verkehrsunfällen. Diese Schutzbekleidung weist einen Oberkörperabschnitt 1 auf, der den Oberkörper eines Helfers bedeckt, der die Schutzbekleidung trägt.

Dieser Oberkörperabschnitt weist außer einer Leuchtfarbe als Signalelement auch lichtreflektierende Streifen 2, 3 auf, die in Querrichtung über die Brust oder über den (hier nicht dargestellten) Rückenbereich verlaufen (Streifen 3) oder aber in Längsrichtung über den Schulterbereich (Streifen 2). - Selbstverständlich sind auch andere Anbringungsstellen für lichtreflektierende Streifen möglich, wie es beispielsweise in der Norm EN 4711 für Schutzkleidung vorgeschlagen wird.

Der Oberkörperabschnitt 1 ist im hier dargestellten Beispiel mit Ärmeln 4, 5 jackenförmig ausgebildet und weist außerdem eine nach unten reichende Verlängerung 6 auf, durch die die Schutzbekleidung zu einem Mantel wird.

Dieser Schutzmantel Wird im hier dargestellten Beispiel mit Knöpfen oder Druckknöpfen 7 verschlossen. Grundsätzlich ist es aber auch möglich, einen Reißverschluss oder Haftband zu verwenden.

Der Mantel ist von seiner Länge her auf eine sehr große Person ausgelegt. Damit eine kleinere Person, die den Mantel trägt, nicht über Unterkante 8 des Mantels stolpert, ist die Verlängerung 6 in ihrem unteren Bereich mit einem abtrennbaren Abschnitt 9 versehen. Dieser Abschnitt 9 kann entlang einer Perforation 10 von der Verlängerung 6 abgerissen werden, wodurch sich der dargestellte Schutzmantel entsprechend verkürzt. Wesentlich ist dabei, dass die Perforation 10 unterhalb eines im unteren Bereich der Verlängerung 6 verlaufenden Lichtreflektionssteifens 11 verläuft.

Durch Abtrennen des Abschnittes 9 von der Verlängerung 6 verbleibt der Lichtreflektionsstreifen 11 somit an der Verlängerung 6 und gewährleistet damit weiterhin die notwendige Sicherheit für den Träger eines derartigenSchutzmantels.

Damit eine Person, die die Schutzkleidung trägt, den Mantel auch im übrigen relativ eng am Körper haben kann, so dass der Mantel eine Bewegung nicht unnötig erschwert, weist der hier dargestellte Schutzmantel im unteren Bereich des Oberkörperabschnitts 1 etwa im Taillenbereich eine Weitenverstellung 12 auf, die im hier dargestellten Beispiel durch einen umlaufenden leichten Gummizug erreicht wird. Der Gummizug muss dabei keine hohen Kräfte aufbringen, da er lediglich dazu dient, das Material der Schutzbekleidung etwas zu raffen.

Auch am Oberarm weist der hier dargestellte Schutzmantel eine entsprechende Längenverstellung 13 auf. Diese wird im hier dargestellten Beispiel realisiert durch einen quer über den Oberarm umlaufenden Gummizug, unter den eine zu große Ärmellänge untergeschlagen werden kann, um somit den Ärmel auf eine benötigte Länge zu verkürzen.

Ein weiterer Gummizug findet sich bei dem dargestellten Ausführungsbeispiel noch an den Ärmelbündchen 14, die dazu dienen, dass die Ärmel 4, 5 eng am Arm einer den Mantel tragenden Person enden und dort auch relativ fest und damit verrutschsicher sitzen.

Um dem Träger eines derartigen Schutzmantels zusätzlichen Schutz vor Wetter zu geben ist der hier dargestellte Mantel außerdem noch mit einer Kapuze 15 versehen, die um den Gesichtsbereich herum ebenfalls mit einem Kordel- oder Gummizug verschließbar ist.

Es soll an dieser Stelle noch erwähnt werden, dass das Material des Schutzmantels ein leichtes Einwegmaterial ist, vorzugsweise Polypropylen. Ein Mantel aus einem derartigen Material ist sehr klein zusammenlegbar und ist auch verrottungsfest. Ein derartiger Mantel eignet sich somit insbesondere, um für einen Notfall in einem Pkw mitgeführt zu werden, in dem nur wenig Stauraum für derartige Notfallprodukte zur Verfügung steht.

Dabei ist das Polypropylen als Material auch relativ günstig, so dass ein derartiger Schutzanzug preiswert angeboten werden kann und nach einer eventuell erfolgten Beschmutzung ohne weiteres weggeworfen wird.

Des weiteren hat eine entsprechende Schutzbekleidung aus Polypropylen den Vorteil, dass sie atmungsaktiv ist, so dass eine sie tragende Person einerseits vor Schmutz, Feuchtigkeit etc. geschützt wird, andererseits aber eine ausreichende Ablüftung gewährleistet ist, um ein Schwitzen der Person zu verhindern.

Als letztes sei bei der hier dargestellten Ausführungsform noch darauf hingewiesen, dass auf den Ärmelaußenseiten und entlang der Körperseiten Lichtreflektionsstreifen 16 vorgesehen sind. Diese sind im Bereich der Weitenverstellung 12 bzw. der Längenverstellung 13 unterbrochen, um hier keine Behinderung der Verstellungen darzustellen.

Diese im wesentlichen bei einer Seitenansicht der den Schutzmantel tragenden Person zu erkennenden Lichtreflektionsstreifen signalisieren die Haltung und Körperspannung des Mantelträgers, woraus beispielsweise durch den Fahrer eines sich nähernden Fahrzeuges nicht nur zu erkennen ist, welche Körperhaltung die erkannte Person zur Zeit hat, sondern es kann auch intuitiv erkannt werden, welche Bewegung die von dem Fahrer erkannte Person als nächstes machen wird. Dies führt zu einer erhöhten Sicherheit aufgrund der damit zusätzlich vermittelten Signale.

Zusammenfassend stellt der hier beschriebene Schutzmantel eine Schutzbekleidung dar, die es einem Ersthelfer bei einem Verkehrsunfall ermöglicht, geschützt vor Verschmutzungen etc., sowie gut sichtbar für nachfolgenden Verkehr Erste Hilfe zu leisten, wobei aufgrund der spezifischen Details gewährleistet ist, dass der beschriebene Mantel von Personen unterschiedlicher Größe getragen werden kann, ohne diese in ihrer Bewegung zu behindern.

Damit eignet sich diese Schutzbekleidung insbesondere dazu, als Teil einer Erste Hilfe-Ausrüstung in einem Kraftfahrzeug verwandt zu werden.

## Patentansprüche

1. Schutzbekleidung für den Einsatz bei Verkehrsunfällen mit einem permanent sichtbare Signalelemente (2, 3) aufweisenden Oberkörperabschnitt (1), der den Oberkörper eines Helfers zumindest teilweise bedeckt, wobei der Oberkörperabschnitt (1) jackenförmig ausgebildet ist und zumindest an seiner Vorderseite eine nach unten reichende Verlängerung (6) aufweist, die an dem Oberkörperabschnitt (1) umläuft, um ein Mantel zu bilden,
**dadurch gekennzeichnet,**
**dass** der Oberkörperabschnitt (1) im unteren Bereich wenigstens eine zumindest quer verlaufende Weitenverstellung (12) und im Oberarmbereich eine Längenverstellung (13) aufweist.

2. Schutzbekleidung gemäß Anspruch 1,
**dadurch gekennzeichnet,**
**dass** die Weitenverstellung ein im Taillenbereich angeordneter und umlaufender Gummizug (12) ist.

3. Schutzbekleidung gemäß Anspruch 1,
**dadurch gekennzeichnet,**
**dass** die Ärmel (4, 5) mit einer Umfangsverstellung für die Bündchen (14) versehen sind.

4. Schutzbekleidung gemäß Anspruch 1,
**dadurch gekennzeichnet,**
**dass** sie eine angesetzte Kapuze (15) aufweist.

5. Schutzbekleidung gemäß Anspruch 1,
**dadurch gekennzeichnet,**
**dass** die Bekleidung auf den Außenseiten der Ärmel (4, 5) und entlang der Körperseiten Lichtreflektionbstreifen (16) aufweist.

6. Schutzbekleidung gemäß Anspruch 1,
**dadurch gekennzeichnet,**
**dass** die Verlängerung (6) wenigstens einen unteren abtrennbaren Abschnitt (9) aufweist.

7. Schutzbekleidung gemäß Anspruch 6,
**dadurch gekennzeichnet,**
**dass** der Abschnitt (9) über eine Perforation (10) abtrennbar ist.

## Claims

1. Protective garment for use in traffic accidents with an upper body section (1) which has permanently visible signal elements (2, 3) and at least partially covers the upper body of a helper, the upper body section (1) being in the form of a jacket and having at least on its front face an extension (6) which extends downwards and runs around the upper body section (1) to form a coat, **characterised in that** the upper body section (1) has in the lower region at least one width adjustment (12) extending at least transversely and in the upper arm region a length adjustment (13).

2. Protective garment as claimed in Claim 1, **characterised in that** the width adjustment is a piece of elastic (12) which runs around the waist region.

3. Protective garment as claimed in Claim 1, **characterised in that** the sleeves (4, 5) are provided with a circumferential adjustment for the sleeve bands (14).

4. Protective garment as claimed in Claim 1, **characterised in that** it has an attached hood (15).

5. Protective garment as claimed in Claim 1, **characterised in that** the garment has light-reflective strips (16) on the outer faces of the sleeves (4, 5) and along the body faces.

6. Protective garment as claimed in Claim 1, **characterised in that** the extension (6) has at least one lower detachable section (9).

7. Protective garment as claimed in Claim 6, **characterised in that** the section (9) can be detached via a perforation (10).

## Revendications

1. Vêtement de protection destiné à être utilisé dans le cas d'accidents de la route, comprenant une partie supérieure (1) présentant des éléments de signalisation (2, 3) visibles en permanence, qui recouvre au moins partiellement le buste d'un secouriste, la partie supérieure (1) étant réalisée sous forme de veste et présente, au moins sur le devant, un prolongement (6) vers le bas qui longe la partie supérieure (1) pour former un manteau, **caractérisé en ce que** la partie supérieure (1) présente, dans le bas, au moins un dispositif de réglage en largeur (12) s'étendant au moins transversalement et, dans la partie supérieure du bras, un dispositif de réglage en longueur (13).

2. Vêtement de protection selon la revendication 1, **caractérisé en ce que** le dispositif de réglage en largeur est un ruban élastique (12) circulaire situé dans la zone de la taille.

3. Vêtement de protection selon la revendication 1, **caractérisé en ce que** les manches (4, 5) sont dotées d'un dispositif de réglage pour les manchettes (14).

4. Vêtement de protection selon la revendication 1, **caractérisé en ce qu'**il présente une capuche rapportée (15).

5. Vêtement de protection selon la revendication 1, **caractérisé en ce que** le vêtement présente des bandes réfléchissantes (16) sur le côté externe des manches (4, 5) et le long des côtés du corps.

6. Vêtement de protection selon la revendication 1, **caractérisé en ce que** le prolongement (6) présente au moins une partie inférieure détachable (9).

7. Vêtement de protection selon la revendication 6, **caractérisé en ce que** la partie (9) peut se détacher par le biais de perforations (10).
